# EUROPÄISCHE PATENTSCHRIFT

(11) **EP 2 412 279 B1**
(45) Veröffentlichungstag und Bekanntmachung des Hinweises auf die Patenterteilung: **20.03.2013**
(21) Anmeldenummer: 11005788.2
(22) Anmeldetag: 15.07.2011
(51) Int. Cl.: A47C 23/00

(54) **Auflagerelement einer Sitz- oder Liegemöbelunterfederung**
Support element of a seat or bed furniture spring support
Elément d'application d'un ressort de meuble destiné à s'asseoir ou s'allonger

(30) Priorität: 30.07.2010 DE 102010032912
(43) Veröffentlichungstag der Anmeldung: 01.02.2012
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A1- 0 366 065
- EP-A1- 1 228 724
- EP-A1- 1 386 564
- DE-U1-202006 012 077

## Beschreibung

Die Erfindung betrifft ein Auflagerelement einer Sitz- oder Liegemöbelunterfederung gemäß dem Oberbegriff des Hauptanspruches.

Aus der EP 0 996 349 B1 ist ein Auflagerelement für Polsterunterlagen von Sitz- oder Liegeflächen bekannt, welches aus einem Spritzgussteil mit blattfederartigen elastischen Auflagerarmen besteht, die einen in Richtung der wirkenden Auflagerkraft gerichteten Federweg aufweisen und deren jeweiligen äußeren Enden in den Auflagerteller münden.

Es ist des Weiteren ein Federelement für Sitz- und Liegemöbel bekannt, EP 1 386 564 B1, bei dem sich zwischen einem Auflagerteller und einer Fußplatte mit daran nach außen weisend angeordneten Federarmen ein elastischer Hilfskörper eingesetzt ist, der auf den Fußteil abgestützt ist und dessen Stützarme in Flucht oder auf Lücke mit den Federarmen des Federelementes gebracht werden können.

Bekannt ist ebenfalls ein Latten-Lagerkörper, EP 0 366 065 A1, der einteilig aus einem Elastomer aufgebaut ist und einen zwischen einem Lagerabschnitt für ein Lattenende und einem rahmenfesten Befestigungsabschnitt ein rautenförmiges Verbindungsfachwerk aufweist, welches bei einer Beanspruchung unterschiedliche Belastung aufnimmt, der jedoch nicht als Einzelfederelement Verwendung finden kann.

Aufgabe der Erfindung ist es, entgegen diesem vorbenannten Stand der Technik, ein Auflagerelement einer Sitz- oder Liegemöbelunterfederung mit einer neuartigen kippstabileren Federung zur Verfügung zu stellen, dass wirtschaftlicher herstellbar sowie leichter und schneller montierbar ist, ebenso wie eine wirkungsvolle Härteverstellung vorzusehen, die ebenfalls schnell und einfach im Auflagerelement montiert und leicht in und außer Betrieb gesetzt werden kann.

Die Lösung dieser Aufgabe erfolgt in Verbindung mit den Merkmalen des Oberbegriffes erfindungsgemäß im Zusammenhang mit den Merkmalen des kennzeichnenden Teils des Hauptanspruches insbesondere dadurch, dass das Auflagerelement mit einem Tragelement mit einem Fußteil und mindestens zwei sich davon radial und schräg nach oben in Richtung einer starren Auflagerplatte erstreckenden Armen so ausgebildet ist, dass jeder Arm unterteilt ist in einen quasi starren Tragarm-Abschnitt, der sich vom Fußteil ausgehend bis über die Hälfte seiner Gesamtlänge erstreckt und einen elastischen Tragfeder-Abschnitt, der sich dem Tragarm-Abschnitt anschließt und nach oben innen zurückgeformt ist, wobei dessen oberen nach innen gerichteten Enden in die Auflagerplatte münden. Die Tragarm-Abschnitte nehmen also im wesentlichen nicht aktiv an einer elastischen Verformung teil, sondern nur die vorderen Tragfeder-Abschnitte, die aufgrund ihrer Vielzahl aufzunehmender Verformungen in Breite und Höhe verschiedenartigen Belastungen wie Zug, Druck, Schub, Biegung und Torsion ausgesetzt sind. Dieses Auflagerelement ist aufgrund der weitgehenden Steifheit des unteren Bereiches seines Tragelementes sehr stabil und bietet eine feste Auflagerungsmöglichkeit etwa für Matratzen von Liegemöbeln, ohne seitlich auswandern zu können.

Die Auflagerplatte und das Tragelement sind dabei gemeinsam mit seinem Fußteil und den Armen einteilig ausgebildet und alle Bauteile bestehen entweder aus dem gleichen Material oder aber aus unterschiedlichen Materialien, wozu das Auflagerelement im Ko-Spritzgussverfahren hergestellt ist. Hierdurch lassen sich die Materialien technisch und wirtschaftlich besser den geforderten Funktionen und Anforderungen anpassen.

Weiterhin erfolgt die Lösung des Problems in besonders effektiver Weise dadurch, dass der Tragfeder-Abschnitt in zwei sich beidseitig einer Mittelachse jedes Armes erstreckende Bogenfedern aufgeteilt ist, die die Auflagerplatte stabiler lagern, als dies eine nur kurze Anlenkung eines schmalen nach innen gerichteten oberen Endes leisten könnte. Hier-durch lassen sich außermittige Kippbelastungen des Auflagerelementes deutlich besser abstützen, als dies bei bekannten Auflagerelementen der Fall ist.

Weitere vorteilhafte Ausgestaltungen des Gegenstandes der Erfindung ergeben sich aus und in Kombination mit den nachfolgenden Unteransprüchen.

Die starren Tragarm-Abschnitte sind über ihre Länge vom Fußteil ausgehend über etwa die erste Hälfte ihrer Länge radial nach außen oben geschwungen und in der zweiten Hälfte ihrer Länge bis über eine horizontale Tangentialfläche hinaus nach außen und unten zurückgeschwungen und als flache breite Stege ausgebildet, wobei sie über äußere untere Versteifungsrippen in der ersten Hälfte ihrer Länge und/ oder über innere obere Versteifungsrippen in der zweiten Hälfte ihrer Länge gegen ein elastisches Verbiegen stabilisiert sind, so dass die Funktion des reinen Lastabtragens einer Belastung des Auflagerelementes auf das Fußteil und damit das Gestell eines Sitz- oder Liegemöbels gewährleistet ist. Die Bogenfedern des Tragfeder-Abschnittes weisen dabei etwa die halbe Breite der flachen Stege der Tragarm-Abschnitte auf und sind davon ausgehend absatzfrei weitergeführt, wobei die nach oben gerichtete Fläche des Tragarm-Abschnittes auch in jedem Tragfeder-Abschnitt stets nach oben gerichtet bleibt. Eine Belastung wird demnach nicht über eine Falte in einem Federarm aufgenommen, sondern vorteilhaft auf die gesamte Bogenfeder verteilt.

Gemäß einer besonders bevorzugten Ausführungsform der Erfindung ist an der Auflagerplatte ein Härteversteller entweder fest angeordnet, etwa eingeklippst oder aber drehgelagert, wobei er sich in einer Blockierstellung mindestens im belasteten Zustand des Auflagerelementes mit radialen und sich schräg nach unten erstreckenden Stützarmen auf den starren Tragarm-Abschnitten abstützt, was bevorzugt im Bereich der horizontalen Tangentialflächen der Tragarm-Abschnitte erfolgt, so dass nur vertikale Kräfte auf die Tragarm-Abschnitte übertragen werden.

Die Stützarme sind bei einem drehgelagerten Härteversteller vorzugsweise löffelartig mit abgerundeten seitlichen Auflaufflächen ausgebildet, so dass sie bei der Drehung aus einer Ruheposition in eine Funktionsstellung auf die Tangentialflächen der Tragarm-Abschnitte bewegt werden können, ohne sich zu verhaken.

Der drehgelagerte Härteversteller ist bevorzugterweise scheibenförmig ausgebildet und von oben in Ausnehmungen in der Auflagerplatte eingeklippst und weist gemeinsame obere Auflageflächen, beispielsweise für eine zu unterfedernde Matratze eines Sitz- oder Liegemöbels und gegenseitige Stützflächen mit der Auflagerplatte auf, ebenso wie seitliche Verriegelungsfortsätze an den Stützarmen, die bei der Montage nach einer elastischen Verformung unter die Auflagerplatte greifen und den Härteversteller nach oben verriegeln, ebenso wie zusätzliche Rastnasen, die entsprechende Funktionsflächen der Auflagerplatte von unten hintergreifen.

Vorzugsweise weist der Härteversteller so viele Stützarme auf, wie das Auflagerelement Arme besitzt. Es ist jedoch auch eine größere Anzahl von Stützarmen denkbar, die unterschiedliche Stützhöhen aufweisen könnten, ebenso wie die Anzahl der Tragarme größer ausgewählt werden kann, wenn beispielsweise bei symmetrischer Anordnung von vier Armen und ebenso symmetrischer Anordnung eines Härteverstellers mit nur zwei Stützarmen in die eine Richtung einer Unterfederung eine andere Federrate als in die dazu rechtwinklig gerichtete Richtung erzielt werden soll.

Entsprechend einer weiteren vorteilhaften Ausführungsform der Erfindung ist das Fußteil mit einem sich umgekehrt T-förmig nach unten erstreckenden Rastknochen ausgestattet, der stirnseitige Verrastungskerben aufweist, mit denen das Auflagerelement unmittelbar in eine aus Kunststoff bestehende Querlatte mit entsprechenden Aufnahmen für die Rastknochen eingesetzt und verriegelt werden kann, wobei in der Rastvorrichtung seitliche Anschlagflächen für den Rastknochen sowie stirnseitige Rastnasen zu seiner Drehverriegelung und damit auch des Auflagerelementes vorgesehen sind. Hierdurch wird die erforderliche Bauteilmenge weiter drastisch reduziert, da keine separaten Verbindungsteile zwischen dem Auflagerelement und einer Querlatte eingesetzt werden müssen, wodurch zusätzlich auch die Montage der Auflagerelemente in einem Rahmen einer Unterfederung wesentlich vereinfacht und beschleunigt ist.

Nachfolgend ist ein Ausführungsbeispiel der Erfindung anhand von Zeichnungen näher beschrieben. Es zeigen:
- Fig. 1: eine räumliche Ansicht eines Auflagerelementes von schräg unten,
- Fig. 2: eine vergrößerte Ausschnittsdarstellung eines Tragfeder-Abschnittes der Fig. 1,
- Fig. 3: eine räumliche Explosionsdarstellung eines Auflagerelements mit einzusetzendem Härteversteller in Ansicht von schräg oben,
- Fig. 4: die Bauteile der Fig. 3 in einer Seitenansicht,
- Fig. 5: das Auflagerelement gemäß den vorgenannten Figuren mit eingesetztem Härteversteller im Teilschnitt,
- Fig. 6: eine Kunststofffederlatte in räumlicher Teilansicht,
- Fig. 7: einen Montagezustand des Auflagerelementes auf einer geschnittenen Federlatte gemäß Fig. 6 und
- Fig. 8: eine vergrößerte Teilansicht des verrasteten Auflagerelementes in einer Federlatte in einer Ansicht von unten.

Das Auflagerelement besteht aus einer starren Auflagerplatte 1 und einem darunter einteilig angeordneten Tragelement mit einem Fußteil 11 und sich davon radial nach außen und nach oben erstreckenden Armen, die unterteilt sind in einen quasi starren Tragarm-Abschnitt 2, der sich vom Fußteil 11 ausgehend bis über die Hälfte seiner Gesamtlänge erstreckt und einen elastischen Tragfeder-Abschnitt 3, der sich daran anschließt. Der Tragfeder-Abschnitt 3 ist in zwei sich seitlich erstreckende Bogenfedern 9 aufgetrennt, die beide nach oben und innen zurückgeformt ausgebildet sind und deren oberen Enden voneinander beabstandet in die Auflagerplatte 1 münden und so eine kippstabile Lagerung bilden.

Die starren Tragarm-Abschnitte 2 sind vom Fußteil 11 ausgehend über die erste Hälfte ihrer Länge radial nach außen oben geschwungen und über die zweite Hälfte ihrer Länge bis über eine horizontale Tangentialfläche 7 hinaus nach außen und unten zurückgeschwungen und als flache Stege ausgebildet, die über innere untere Versteifungsrippen 5 entlang der ersten Hälfte ihrer Länge und über äußere obere Versteifungsrippen 4 entlang der zweiten Hälfte ihrer Länge gegen ein Verbiegen stabilisiert sind, wobei sich die untere Versteifungsrippe 4 bis in den Bereich des Fußteiles 11 erstrecken kann, um auch dort einer elastischen Verformung entgegenzuwirken.

In dem Auflagerelement ist ein Härteversteller 6 verdrehbar gelagert, der in einer Blockierstellung mit radialen und nach schräg unten gerichteten Stützarmen 8 auf den Tangentialflächen 7 der Tragarm-Abschnitte 2 aufliegt, wobei die aufliegenden Stützarme 8 löffelartig mit abgerundeten seitlichen Auflaufflächen 10 versehen sind, so dass das in Betriebsetzen der Härteverstellung sicher erfolgen kann, ohne dass sich die Stützarme 8 an den Tragarm-Abschnitten 2 oder anderen Bauteilen des Auflagerelementes verrasten können. Der Härteversteller 6 ist insbesondere scheibenförmig ausgebildet und von oben in Ausnehmungen in der Auflagerplatte 1 eingeklippst und weist gemeinsame obere Auflagerflächen 12 mit den Auflagerflächen 14 der Auflagerplatte 1 auf, um beispielsweise darauf zu lagernde Matratzen großflächig zu unterstützen, ebenso wie der Härteversteller 6 und die Auflagerplatte 1 gegenseitige Stützflächen 15;25 besitzen, um einen gegenseitigen festen Sitz zu gewährleisten.

Die Stützarme 8 weisen kleine seitliche Verriegelungsfortsätze 21 auf, die nach einer elastischen Verformung bei der Montage unter die Auflagerplatte 1 greifen und gemeinsam mit weiteren die Auflagerplatte 1 hintergreifenden Rastnasen 23 den Härteversteller 6 verriegeln. Die Verriegelungsfortsätze 21 besitzen nach oben gerichtete Nuten die gewährleisten, dass sich die Fortsätze 21 bei einer Montage elastisch nach innen verformen lassen, um anschließend die Ränder von Ausnehmungen in der Auflagerplatte 1 untergreifen zu können.

Das Fußteil 11 des Auflagerelementes ist mit einem umgekehrt T-förmigen Rastknochen 13 versehen, der sich von diesem nach unten erstreckt und der stirnseitig Verrastungskerben 16 aufweist, die mit Rasten 22 in einer Rastvorrichtung 19 einer Querlatte 17 zusammenwirken und nach Einführung des Rastknochens 13 in die Rastvorrichtung 19 und ein Verdrehen darin an Anschlagflächen 20 anschlagen, die eine weitere Drehung verhindern, wobei die Rasten 22 das Auflagerelement gegen ein ungewolltes Lösen und Zurückdrehen verriegeln.

Die Querlatte 17 ist bevorzugt aus faserverstärktem Kunststoff hergestellt und weist einen wellenförmigen Querschnitt auf, wobei ein mittlerer Wellenberg in der Breite ausgedehnt ausgeführt ist, um eine ausreichend große Rastvorrichtung 19 darin erzeugen und um mehrere Auflagerelemente ohne weitere Zusatzbefestigungen darauf anordnet zu können. Die abgerundeten Formen des wellenförmigen Querschnitts der Querlatte 17 dienen im Wesentlichen dazu, Spannungsspitzen im Material abzubauen um die Lebensdauer der Querlatten 17 und damit der gesamten Unterfederung zu vergrößern.

## Patentansprüche

1. Auflagerelement einer Sitz- oder Liegemöbelunterfederung, mit einem Tragelement mit einem Fußteil und mindestens zwei sich davon radial und schräg nach oben in Richtung einer starren Auflagerplatte erstreckenden Armen, wobei jeder Arm unterteilt ist in einen quasi starren Tragarm-Abschnitt (2), der sich vom Fußteil (11) ausgehend bis über die Hälfte seiner Gesamtlänge erstreckt und einen elastischen Tragfeder-Abschnitt (3), der sich dem Tragarm-Abschnitt (2) anschließt und die Tragfeder-Abschnitte (3) nach oben innen zurückgeformt sind und deren oberen nach innen gerichteten Enden die Auflagerplatte (1) tragen, und wobei die Auflagerplatte (1) und das Tragelement mit Fußteil (11) und Armen einteilig ausgebildet und aus dem gleichen Material oder unterschiedlichen Materialien kospritzgegossen sind, **dadurch gekennzeichnet, dass** jeder Tragfeder-Abschnitt (3) in zwei sich beidseitig einer Mittelachse des Armes ausgeformte Bogenfedern (9) aufgeteilt ist.

2. Auflagerelement nach einem der vorgenannten Ansprüche, **dadurch gekennzeichnet, dass** die starren Tragarm-Abschnitte (2) über ihre Länge vom Fußteil (11) ausgehend über etwa die erste Hälfte ihrer Länge radial nach außen und oben geschwungen und in der zweiten Hälfte ihrer Länge bis über eine horizontalen Tangentialfläche (7) hinaus nach außen und unten zurückgeschwungen als flache breite Stege ausgebildet sind, die über innere untere Versteifungsrippen (5) und/oder äußere obere Versteifungsrippen (4) gegen ein Verbiegen stabilisiert sind.

3. Auflagerelement nach einem der vorgenannten Ansprüche, **dadurch gekennzeichnet, dass** an der Auflagerplatte (1) ein Härteversteller (6) entweder ortsfest angeordnet werden kann oder drehgelagert ist, der sich in einer Blockierstellung, mindestens im belasteten Zustand des Auflagerelementes (1), mit Stützarmen (8) auf den starren Tragarm-Abschnitten (2) abstützt.

4. Auflagerelement nach Anspruch 3, **dadurch gekennzeichnet, dass** die Stützarme (8) auf den horizontalen Tangentialflächen (7) der Tragarm-Abschnitte (2) aufliegen.

5. Auflagerelement nach einem oder beiden der vorgenannten Ansprüche 3 und 4, **dadurch gekennzeichnet, dass** die Stützarme (8) bei einem drehgelagerten Härteversteller (6) löffelartig mit abgerundeten seitlichen Auflaufflächen (10) ausgebildet sind.

6. Auflagerelement nach einem der vorgenannten Ansprüche 3 bis 5, **dadurch gekennzeichnet, dass** der drehgelagerte Härteversteller (6) scheibenförmig ausgebildet und von oben in Ausnehmungen in der Auflagerplatte (1) eingeklippst ist und gemeinsame obere Auflagerflächen (12;14) und gegenseitige Stützflächen (15;25) mit dieser aufweist sowie seitliche Verriegelungsfortsätze (21) an den Stützarmen (8), die nach einer elastischen Verformung bei der Montage unter die Auflagerplatte (1) greifen.

7. Auflagerelement nach einem der vorgenannten Ansprüche, **dadurch gekennzeichnet, dass** sich vom Fußteil (11) ein umgekehrt T-förmiger Rastknochen (13) nach unten erstreckt, der in seinen Stirnseiten Verrastungskerben (16) aufweist.

8. Querlatte aus Kunststoff zur Anordnung eines Auflagerelementes nach einem der vorgenannten Ansprüche oder anderer Auflagerelemente, **dadurch gekennzeichnet, dass** sie im Querschnitt wellenförmig mit verbreiteter mittlerer Scheitelfläche (18) ausgebildet ist und darin Rastvorrichtungen für die Rastknochen (13) der Fußteile (11) vorgesehen sind, die seitliche Anschlagflächen (20) sowie stirnseitige Rasten (22) zur Drehverriegelung der Rastknochen (13) und damit der Auflagerelemente aufweist.

## Claims

1. Bearing element of an underspringing arrangement for furniture for sitting on or lying on, having a carrying element with a base part and at least two arms extending radially and obliquely upwards from the base part in the direction of a rigid bearing plate, wherein each arm is subdivided into a more or less rigid carrying-arm portion (2), which extends from the base part (11) to over half the overall length of the arm, and an elastic carrying-spring portion (3), which adjoins the carrying-arm portion (2), and the carrying-spring portions (3) are formed back inwards and upwards and the upper inwardly directed ends thereof carry the bearing plate (1), and wherein the bearing plate (1) and the carrying element with the foot part (11) and arms are formed in one piece and are co-injection moulded from the same material or different materials, **characterized in that** each carrying-spring portion (3) is divided up into two arcuate springs (9) formed on either side of a centre axis of the arm.

2. Bearing element according to one of the preceding claims, **characterized in that** the rigid carrying-arm portions (2), as seen over their length starting from the base part (11), are curved radially outwards and upwards over approximately the first half of their length and in the second half of their length, being curved back outwards and downwards beyond a horizontal tangential surface (7), are designed as flat wide crosspieces which are stabilized against flexing via inner lower stiffening ribs (5) and/or outer upper stiffening ribs (4).

3. Bearing element according to one of the preceding claims, **characterized in that** a hardness-adjusting means (6) either can be arranged at a fixed location on the bearing plate (1) or is mounted for rotation thereon and, in a blocking position, at least in the loaded state of the bearing element (1), is supported on the rigid carrying-arm portions (2) by way of supporting arms (8).

4. Bearing element according to Claim 3, **characterized in that** the supporting arms (8) rest on the horizontal tangential surfaces (7) of the carrying-arm portions (2).

5. Bearing element according to one or both of preceding Claims 3 and 4, **characterized in that**, in the case of a hardness-adjusting means (6) being mounted for rotation, the supporting arms (8) are designed in a spoon-like manner with rounded lateral run-on surfaces (10).

6. Bearing element according to one of preceding Claims 3 to 5, **characterized in that** the rotatably mounted hardness-adjusting means (6) is of disc-form design and is clipped in apertures in the bearing plate (1) from above and has upper bearing surfaces (12; 14) and mutual supporting surfaces (15; 25) in common with the bearing plate, and also has lateral blocking extensions (21) on the supporting arms (8), these extensions engaging beneath the bearing plate (1) following elastic deformation during assembly.

7. Bearing element according to one of the preceding claims, **characterized in that** a latching member (13) in the form of an upside-down T extends downwards from the base part (11) and has latching notches (16) in its end sides.

8. Transverse slat made of plastics material for the arrangement of a bearing element according to one of the preceding claims, or of other bearing elements, **characterized in that** it is of cross-sectionally undulating design with a widened central vertex surface (18) and latching devices for the latching members (13) of the base parts (11) are provided therein, these latching devices having lateral stop surfaces (20) and end-side catches (22) for locking the latching members (13), and thus the bearing elements, against rotation.

## Revendications

1. Élément d'appui d'un sommier de meuble d'assise ou de couchage, comprenant un élément de support doté d'une partie de base et d'au moins deux bras s'étendant à partir de celle-ci radialement et de manière inclinée vers le haut en direction d'une plaque d'appui rigide, chaque bras étant divisé en une section de bras de support (2) quasiment rigide, qui s'étend à partir de la partie de base (11) jusqu'au-delà de la moitié de sa longueur totale, et une section de ressort de support (3) élastique qui se raccorde à la section de bras de support (2), et les sections de ressort de support (3) étant formées de manière à revenir vers le haut et vers l'intérieur et leurs extrémités supérieures orientées vers l'intérieur supportant la plaque d'appui (1), et la plaque d'appui (1) ainsi que l'élément de support doté de la partie de base (11) et de bras étant réalisés d'une seule pièce et étant moulés par co-injection à partir du même matériau ou de matériaux différents, **caractérisé en ce que** chaque section de ressort de support (3) est divisée en deux ressorts en arc (9) formés des deux côtés d'un axe médian du bras.

2. Élément d'appui selon l'une quelconque des revendications précédentes, **caractérisé en ce que** les sections de bras de support rigides (2) sont courbées radialement vers l'extérieur et vers le haut sur leur longueur à partir de la partie de base (11) sur approximativement la première moitié de leur longueur et sont réalisées sous forme d'ailettes plates et larges de manière recourbée vers l'extérieur et vers le bas dans la deuxième moitié de leur longueur jusqu'au-delà d'une surface tangente horizontale (7), lesquelles ailettes sont stabilisées de manière à empêcher une déformation au moyen de nervures de rigidification intérieures et inférieures (5) et/ou de nervures de rigidification extérieures et supérieures (4).

3. Élément d'appui selon l'une quelconque des revendications précédentes, **caractérisé en ce qu'**un dispositif de réglage de rigidité (6) peut être soit disposé de manière fixe soit monté à rotation sur la plaque d'appui (1), lequel dispositif de réglage de rigidité s'appuie, par des bras de support (8), sur les sections de bras de support rigides (2) dans une position de blocage, au moins dans l'état sollicité de l'élément d'appui (1).

4. Élément d'appui selon la revendication 3, **caractérisé en ce que** les bras de support (8) reposent sur les surfaces tangentes horizontales (7) des sections de bras de support (2).

5. Élément d'appui selon l'une ou l'autre des revendications précédentes 3 et 4 ou selon les deux, **caractérisé en ce que** les bras de support (8) sont réalisés en forme de cuillère avec des surfaces en rampe (10) latérales arrondies en cas de montage à rotation du dispositif de réglage de rigidité (6).

6. Élément d'appui selon l'une quelconque des revendications précédentes 3 à 5, **caractérisé en ce que** le dispositif de réglage de rigidité (6) monté à rotation est réalisé en forme de disque et est enclipsé par le dessus dans des évidements dans la plaque d'appui (1) et comprend des surfaces d'appui supérieures (12 ; 14) et des surfaces de support réciproques (15 ; 25) communes avec la plaque d'appui, ainsi que des prolongements de verrouillage latéraux (21) sur les bras de support (8) qui viennent en prise sous la plaque d'appui (1) après une déformation élastique lors du montage.

7. Élément d'appui selon l'une quelconque des revendications précédentes, **caractérisé en ce qu'**un tenon d'encliquetage (13) en forme de T inversé s'étend vers le bas à partir de la partie de base (11), lequel tenon d'encliquetage comprend des encoches d'encliquetage (16) dans ses côtés frontaux.

8. Latte transversale en plastique pour l'agencement d'un élément d'appui selon l'une quelconque des revendications précédentes ou d'autres éléments d'appui, **caractérisée en ce qu'**elle est réalisée, en section transversale, de manière ondulée avec une surface sommitale centrale élargie (18) et des dispositifs d'encliquetage pour les tenons d'encliquetage (13) des parties de base (11) sont prévus dans celle-ci, laquelle latte comprend des surfaces de butée latérales (20) ainsi que des crans frontaux (22) pour le verrouillage en rotation des tenons d'encliquetage (13) et par conséquent des éléments d'appui.
